# EUROPÄISCHE PATENTSCHRIFT

(11) **EP 1 272 393 B1**
(45) Veröffentlichungstag und Bekanntmachung des Hinweises auf die Patenterteilung: **17.09.2003**
(21) Anmeldenummer: 01929295.2
(22) Anmeldetag: 03.04.2001
(51) Int. Cl.: B65C 9/18, B65C 9/42, B65C 1/02

(54) **VORRICHTUNG ZUM AUFBRINGEN VON SELBSTKLEBENDEN, TRÄGERLOSEN ETIKETTEN AUF FLACHE GEGENSTÄNDE**
DEVICE FOR APPLYING SELF-ADHESIVE, UNSUPPORTED LABELS TO FLAT OBJECTS
DISPOSITIF DESTINE A APPLIQUER DES ETIQUETTES AUTOCOLLANTES SANS SUPPORT SUR DES OBJETS PLATS

(30) Priorität: 10.04.2000 DE 10017768
(43) Veröffentlichungstag der Anmeldung: 08.01.2003
(73) Patentinhaber: Siemens AG, 80333 München (DE)
(72) Erfinder: FRANCKE, Jürgen, 12524 Berlin (DE); VOSS, Frank, 12623 Berlin (DE)
(86) Internationale Anmeldenummer: DE0101250
(87) Internationale Veröffentlichungsnummer: WO01076951

(56) Entgegenhaltungen:
- DE-A- 3 622 502
- US-A- 3 628 408
- US-A- 3 772 123

## Beschreibung

Die Erfindung betrifft eine Vorrichtung zum Aufbringen von selbstklebenden, trägerlosen Etiketten gemäß dem Oberbegriff des Patentanspruchs 1.

Bei der Bearbeitung von flachen Sendungen, insbesondere von Briefen, Postkarten usw. durch Postbeförderungsunternehmen tritt das Problem einer sicheren und schnellen Aufbringung von Etiketten auf flache Sendungen auf. Ein Beispiel hierfür ist das automatische Nachsenden von Sendungen. Hierbei werden Sendungen zur Nachsendung aussortiert und entsprechend vorgegebenen Daten, die in einer Datenbasis gespeichert sind, adressiert. Diese Sendungen werden mit einem Etikett beklebt, das sowohl die alte Adresse als auch einen möglicherweise auf der Sendungsoberfläche aufgebrachten Barcode abdeckt. Anschließend wird das Etikett mit einem neuen Barcode sowie der entsprechenden neuen Adresse versehen. Die Aufbringung des Etiketts erfolgt dabei in Vorrichtungen, die in automatische Briefverteilanlagen integriert sind. Das Sendungsaufkommen für solche Verteilanlagen ist unterschiedlich in Format, Gewicht und Dicke. Die Sendungen werden in solchen Anlagen z. B. mit Geschwindigkeiten von 3,6 m/sec befördert, was hohe Anforderungen an die Geschwindigkeit, mit der die Aufbringung der Etiketten erfolgen muß, sowie bei der exakten Positionierung der Etiketten stellt. Ein generelles Problem stellt darüber hinaus die Handhabung und insbesondere der Transport der Etiketten zur Sendungsoberfläche dar, wenn die Etiketten eine selbstklebende Oberfläche besitzen.

Aus der US-A-5 200 007 ist eine Vorrichtung zum Aufbringen von Etiketten auf flache Sendungen, die vereinzelt auf einer Kante stehend mit einer Fördervorrichtung entlang eines Förderweges transportiert werden, beschrieben. Sie besitzt eine Etikettenfordervorrichtung zur Förderung der auf einem Substrat befindlichen Etiketten, die von einer Sensoreinrichtung zur Ermittlung der Sendungsvorderkante gesteuert wird und eine Andruck-bzw. Applikatorvorrichtung zum Applizieren/ Andrücken der Etiketten auf die Sendungsoberfläche. In dieser Vorrichtung werden die Etiketten mit Verteilinformationen bedruckt. Ein Etikettieren bei hohen Transportgeschwindigkeiten der Sendungen ist hiermit nicht möglich.

In der DE 36 22 502 A1 wird eine Etikettierkopfmaschine beschrieben, bei der die Etiketten auf dem Etikettierkopf, der die Etiketten auf den Gegenstand drückt, mit Hilfe von Öffnungen in der Kopfoberfläche, die mit einer Unterdruckquelle verbunden sind, gehalten werden.

Der im Anspruch 1 angegebenen Erfindung liegt die Aufgabe zugrunde, eine Vorrichtung zum Aufbringen von selbstklebenden, trägerlosen Etiketten auf flache Gegenstände zu schaffen, bei der die Zuführung der Etiketten schnell bei geringer Störanfälligkeit erfolgt und die einen hohen Durchsatz gewährleistet.

Der Betrieb der Andruck- und Appliziertrommel im Start-Stop-Betrieb, wobei das Etikett bei ihrem Stillstand vom Etikettenstreifen getrennt wird, die Trommel zum Übergeben des Etiketts an den Gegenstand auf dessen Geschwindigkeit beschleunigt wird und nach Übergabe wieder abgebremst wird, so daß die Trommel nach einer Umdrehung wieder in der Ausgangslage bereit ist für die Aufnahme des nächsten Etikettes mit der klebenden Seite nach außen, und das Schieben des Etikettenstreifens senkrecht zur Transportebene der flachen Gegenstände auf die den Gegenständen abgewandte Seite der Andruck- und Appliziertrommel mit der aufnehmenden Trommeloberfläche entsprechenden Krümmung und das Abtrennen des auf der Andruckund Appliziertrommel befindlichen Etikettenstreifens mit einer der Krümmung angepaßten Messereinrichtung gestattet ein schnelles und sicheres Applizieren der Etiketten auf die schnell vorbeibewegten Gegenstände bei wählbarer Etikettenhöhe.

Vorteilhafte Ausgestaltungen der Erfindung sind in den Unteransprüchen dargestellt.

So gestattet es die vorteilhafte Ausführung der Andruck- und Appliziertrommel mit räumlich fester Drehachse, mit einem ersten Mantelbereich, der die Etiketten aufnimmt, und einem zweiten, soweit nach innen versetzten Mantelbereich, dass die flachen Gegenstände nicht berührt werden, flache Gegenstände an der Andruck- und Appliziertrommel vorbei zu transportieren, ohne daß ein Etikett auf den Gegenstand appliziert wird.

Dieser Effekt wird in einer weiteren vorteilhaften Ausgestaltung dadurch erzielt, daß die kreiszylinderförmige Andruckund Appliziertrommel auf die Transportbahn der flachen Gegenstände gesteuert zu- und von ihr wegbewegbar angeordnet ist.

Besonders vorteilhaft ist es, *n* Vorrichtungen mit *n* > 1, zum Aufbringen von Etiketten an der Transportbahn der flachen Gegenstände hintereinander anzuordnen, wobei zum Applizieren die Oberfläche der Andruck- und Appliziertrommel einen das Andrücken und Applizieren der Etiketten erlaubenden Abstand zum jeweiligen Gegenstand und beim Nichtapplizieren die Oberfläche der Andruck- und Appliziertrommel einen Abstand zum Gegenstand aufweist, der eine störende Berührung sicher verhindert. Die Vorrichtungen werden dann je nach Bedarf angesteuert. So ist es möglich, auf einen Gegenstand mehrere Etiketten aufzubringen oder zur Erhöhung des Durchsatzes in jeder Vorrichtung jeden *n*-ten Gegenstand zu etikettieren.

In einer vorteilhaften Ausgestaltung ist die Etikettenförderund -schneidevorrichtung so geformt, daß der am Eingang schwach gekrümmte oder ungekrümmte Etikettenstreifen in eine der die Etiketten übernehmenden Oberfläche der Andruck- und Appliziertrommel angepaßte Krümmung am Ausgang überführt wird. Dabei ist es vorteilhaft, in diese Führungsfläche zum Halten des Etikettenstreifens an der Führungsfläche mit einer Unterdruckquelle verbundene Öffnungen einzubringen.

Zusätzlich kann die Führungsfläche an ihren seitlichen Rändern den Etikettenstreifen an der Führungsfläche auch ohne Unterdruck haltende schmale Deckflächen mit Klebstoff abweisender Oberfläche aufweisen.

Um ein seitliches Ausweichen des Etikettenstreifens über die Führungsfläche hinaus zu verhindern, besitzt sie an ihren seitlichen Rändern den Etikettenstreifen leitende Begrenzungsflächen.

In einer weiteren Ausgestaltung befindet sich in der Führungsfläche ein Durchbruch für einen Reibradantrieb, bestehend aus einem Reibrad mit gesteuertem Antrieb und einer Andruckrolle, der den Etikettenstreifen im jeweils vorgesehenen Maße auf die Andruck- und Appliziertrommel schiebt.

Um einen ausgerichteten, sich selbst justierenden Lauf des Etikettenstreifens über die Führungsfläche der Etikettenförder- und -schneidevorrichtung zu gewährleisten, ist der Reibradantrieb vorteilhafterweise schwenkbar auf einer Drehachse gelagert, die mittig und senkrecht zur Führungsfläche in Etikettenzuführrichtung vor dem Reibrad angeordnet ist.

Anschließend wird die Erfindung in einem Ausführungsbeispiel anhand der Zeichnung näher erläutert.

Dabei zeigen
- FIG 1: eine schematische Seitenansicht der Vorrichtung zum Aufbringen von selbstklebenden, tragerlosen Etiketten auf flache Gegenstände
- FIG 2: eine schematische Draufsicht der Vorrichtung zum Aufbringen der Etiketten
- FIG 3: eine schematische Ansicht des Reibradantriebs und seiner Lagerung.

Der selbstklebende Etikettenstreifen 1 wird von einer Vorratsrolle 2 durch eine an sich bekannte Etikettenstreifenabrolleinrichtung 3 in Bandform abgezogen und einer Etikettenförder- und -schneidevorrichtung 4 zugeführt.

In der Etikettenförder- und -schneidevorrichtung 4 wird der Etikettenstreifen 1 auf eine Andruck- und Appliziertrommel 17 senkrecht zur Transportebene der flachen Gegenstände 20 entsprechend der benötigten Länge vorgeschoben und bei stillstehender Andruck- und Appliziertrommel 17 abgeschnitten. Dazu wird der Etikettenstreifen 1 über eine geformte Führung 7 geführt, die in Etikettenstreifenvorschubrichtung 5 von einer schwach gekrümmten oder ungekrümmten Führungsfläche am Eingang in eine der die Etiketten aufnehmenden Oberfläche der Andruck- und Appliziertrommel 17 angepaßte Krümmung aufweisende Führungsfläche am Ausgang übergeht.

In der Oberfläche der Führung 7 befinden sich Öffnungen, die mit einer Unterdruckquelle 6 verbunden sind. In die Führung 7 ist ein motorgesteuerter Reibradantrieb, bestehend aus Reibrad 8 mit Antrieb 9 und Andruckrolle 10, integriert. Damit wird der Etikettenstreifen 1 in Richtung der Etikettiereinrichtung 11, bestehend aus der Andruck- und Appliziertrommel 17, die an dem aufnehmenden Teil ebenfalls an eine Unterdruckquelle 19 angeschlossene Öffnungen aufweist, einem Trommelantrieb 18 und einer federnd gelagerten Gegenrolle 26, geschoben und selbst in eine Zylinderform überführt.

Nachdem mit Hilfe des Reibradantriebs der Etikettenstreifen 1 bis zu einer in gewissen Grenzen frei bestimmbare Höhe 12 oberhalb der Messereinrichtung vorgeschoben wurde, fährt der Messerantrieb 13 das Messer 14 über den Etikettenstreifen 1 auf das Gegenmesser 15 und schert ein Etikett 16 ab. Das Etikett 16 wird nunmehr nur durch die Andruck- und Appliziertrommel 17 getragen.

Auf einem geeigneten, nicht dargestellten Transportmittel werden die zu etikettierenden Gegenstände 20 mit gleichmäßiger Geschwindigkeit 21 entlang einer Bahn an der von der Etikettenförder- und -schneidevorrichtung 4 abgewandten Seite an der Etikettiereinrichtung 11 vorbeigeführt.

Während des Schneidens des Etikettenstreifens 1 bleibt die Andruck- und Appliziertrommel 17 stehen. Danach wird sie mit dem Etikett 16 auf die gleiche Geschwindigkeit wie die Geschwindigkeit 21 des Gegenstandes 20, gemessen an der Trommelaußenfläche, beschleunigt. Die Bewegungsrichtung 22 ist in FIG 2 dargestellt. Durch eine Steuerung wird die Trommelposition und -geschwindigkeit mit dem zu beklebenden Gegenstand 20 synchronisiert, sodaß beim Eintreffen des Teils der Andruck- und Appliziertrommel 17 mit dem Etikett 16 an der Gegenstandsbahn eine zielgenaue Übernahme des selbstklebenden Etikettes 16 durch den Gegenstand 20 möglich ist. Der Mantel der Andruck- und Appliziertrommel 17 ist in einen ersten Bereich 23 und einen zweiten Bereich 24 ausgeformt. Der erste Mantelbereich 23 besitzt eine kreisförmige Krümmung, wobei der Kreismittelpunkt in der Drehachse liegt. Beim zweiten Mantelbereich 24 ist die Mantelfläche soweit nach innen verschoben, daß eine störende Berührung der Gegenstände 20 in der Ruhelage vermieden wird. Diese Mantelfläche kann ebenfalls die gleiche kreisförmige Krümmung wie beim ersten Mantelbereich 23 aufweisen, nur ist der Kreismittelpunkt über die Drehachse hinaus verschoben. Beide Mantelbereiche 23, 24 sind durch entsprechende Übergangsbereiche 25 verbunden. Dies bewirkt, daß einerseits die Andruck- und Appliziertrommel 17 in Ruhephasen, z.B. beim Etikettenschneiden oder bei Applizierpausen nicht in die Gegenstandsbahn ragen kann und damit die Gegenstände 20 oder Teile davon nicht beeinflußt werden können. Anderseits kann beim Applizieren ein gewisser gleichmäßiger Druck gegen die flachen Gegenstände ausgeübt werden um das selbstklebende Etikett 16 zu übergeben. Zur Unterstützung der Etikettenübergabe an die Gegenstände 20 kann durch die mitlaufende Andruckrolle 26 ein Gegendruck erzeugt werden.

Dieser durch die unterschiedlichen Mantelbereiche der Andruck- und Appliziertrommel 17 bei räumlich fester Drehachse erzielte Effekt kann auch erreicht werden, wenn die Andruckund Appliziertrommel 17 als Kreiszylinder ausgebildet ist, und wenn sie beweglich in Richtung der Gegenstände 20 gelagert ist. Zum Applizieren wird sie dann so in Richtung Gegenstand bewegt, daß das Etikett angedrückt werden kann, und beim Nichtapplizieren wird sie so zurückbewegt, daß eine Berührung mit den Gegenständen 20 vermieden wird. Diese Ausführung ist in der Zeichnung nicht dargestellt, kann aber von einem Fachmann aufgrund seines Fachkönnens ohne weiteres realisiert werden.

Der motorgesteuerte Reibradantrieb, bestehend aus Reibrad 8 mit Antrieb 9 und Andruckrolle 10 , ist auf einem Chassis 27 montiert (FIG 3). Reibrad 8 und Andruckrolle 10 befinden sich in einem Durchbruch 34 der Führung 7. Dieses Chassis 27 ist in einem gewissen Abstand 28 in Etikettenstreifenvorschubrichtung 5 vor dem Reibradantrieb schwenkbar auf einer Drehachse 29 gelagert, die mittig und senkrecht zur Führung 7 angeordnet ist. Dadurch wird erreicht, daß sich der Etikettenstreifen 5 mit seinen Längskanten 30 zu den seitlich an der Führung 7 befestigten Begrenzungsflächen 31 selbsttätig ausrichtet. Wird durch irgend einen Umstand z.B. eine der Längskanten 30 an eine dieser Begrenzungsflächen 31 gedrückt, so soll diese Längskante 30 durch eine auftretende Führungskraft seitlich ausweichen können. Ermöglicht wird das durch die bewegliche Anordnung des Reibradantriebes auf dem Chassis 27. Infolge der seitlichen Verschiebung des Reibrades 8 kommt es zu einer Schrägstellung des Reibradaritriebes zur Förderrichtung, der bewirkt, daß das Reibrad 8 schräg über den Etikettenstreifen 1 rollt und damit die seitliche Auslenkung des Chassis 27 zurückgenommen wird. Das Chassis 27 kann durch die Kraft einer Feder 32 in seiner Nulllage beeinflusst werden. Durch Variation der Federkraft läßt sich der Etikettenstreifen 1 an eine der beiden Begrenzungsflächen 31 orientieren. Damit sich die Ränder des Etikettenstreifens 1 auch bei abgeschalteter Unterdruckquelle 19 nicht von der Führung 7 abheben, sind an den Begrenzungsflächen 31 schmale Deckflächen 33 mit klebstoffabweisenden Oberflächen angebracht.

## Patentansprüche

1. Vorrichtung zum Aufbringen von selbstklebenden Etiketten auf flache Gegenstände, die vereinzelt mit einer Fördervorrichtung entlang eines vorgegebenen Förderweges transportiert werden, mit einer gesteuert angetriebenen Andruck- und Appliziertrommel (17), die so gesteuert angetrieben ist, dass das Etikett (16) beim Andrücken auf die vorgesehene Stelle des Gegenstandes (20) annähernd die gleiche Geschwindigkeit wie der Gegenstand (20) aufweist und deren Oberfläche mit einer Unterdruckquelle (19) verbundene Öffnungen zum Halten der Etiketten (16) aufweist, mit einer federnden und/oder federnd gelagerten Gegenrolle (26) zum Andrücken der Etiketten (16) auf die Oberfläche der Gegenstände (20) und mit einer Etikettenförderund -schneidevorrichtung (4) zum Zuführen eines Etikettenstreifens (1) zur Andruck- und Appliziertrommel (17) und Abschneiden des auf der Andruck- und Appliziertrommel (17) befindlichen Etikettenstreifenteils, die unter Verwendung mindestens eines Sensors zur Ermittlung der Position des Gegenstandes (20) gesteuert wird, **dadurch gekennzeichnet, daß** die im Start-Stop-Betrieb gesteuert angetriebene Andruck- und Appliziertrommel (17) nach der Beschleunigung aus dem Stand und Applizierung des Etiketts (16) so abbremsbar ist, dass sie nach insgesamt einer Umdrehung wieder in der Ausgangslage zum Stehen kommt und wobei die Etikettenförder- und -schneidevorrichtung (4) diesen Etikettenstreifen (1) entsprechend der Krümmung der Oberfläche der Andruck- und Appliziertrommel (17) aus seiner Ebene heraus vorkrümmt, in Richtung der Drehachse der Andruck- und Appliziertrommel (17) entsprechend der gewählten Etikettenhöhe mit der klebenden Seite nach außen auf die stillstehende Andruck- und Appliziertrommel (17) aufschiebt und vom übrigen Etikettenstreifen (1) abtrennt.

2. Vorrichtung nach Anspruch 1, wobei die Andruck- und Appliziertrommel (17) mit einer räumlich festen Drehachse einen ersten, die Etikette aufnehmenden Mantelbereich (23), in dem sich die mit der Unterdruckquelle (19) verbundenen Öffnungen befinden, mit einer kreisförmigen Krümmung, wobei der Kreismittelpunkt in der Drehachse liegt, und einen zweiten Mantelbereich (24) aufweist, dessen Oberfläche soweit nach innen verschoben ist, dass eine störende Berührung der flachen Gegenstände (20) durch den zweiten Mantelbereich (24) vermieden wird, und beide Bereiche (23, 24) über die gleiche Krümmungsrichtung aufweisende Übergangsbereiche (25) miteinander verbunden sind.

3. Vorrichtung nach Anspruch 1, wobei die kreiszylinderförmige Andruck- und Appliziertrommel (17) auf die Transportbahn der flachen Gegenstände gesteuert zu- und von ihr wegbewegbar angeordnet ist.

4. Vorrichtung nach Anspruch 2 oder 3, wobei an der Transportbahn der flachen Gegenstände (20) hintereinander *n* Vorrichtungen mit *n* > 1 zum Aufbringen von Etiketten (16) angeordnet sind und jede Vorrichtung auf jeden *m*-ten Gegenstand mit *m* ≥ 1 ein Etikett (16) appliziert, wobei *m* und n voneinander unabhängige Variablen sind und wobei zum Applizieren die Oberfläche der Andruck- und Appliziertrommel (17) einen das Andrücken und Applizieren der Etiketten (16) erlaubenden Abstand zum jeweiligen Gegenstand (20) und beim Nichtapplizieren die Oberfläche der Andruck- und Appliziertrommel (17) einen Abstand zum Gegenstand (20) aufweist, der eine störende Berührung sicher verhindert.

5. Vorrichtung nach Anspruch 1, wobei die Etikettenförderund -schneidevorrichtung (4) eine geformte Führung (7) aufweist, über die der Etikettenstreifen (1) geführt ist, und die in Streifentransportrichtung von einer schwach gekrümmten oder ungekrümmten Führungsfläche am Etikettenstreifeneingang in eine der die Etiketten (16) aufnehmenden Oberfläche der Andruck- und Appliziertrommel (17) angepasste Krümmung aufweisende Führungsfläche am Etikettenstreifenausgang übergeht.

6. Vorrichtung nach Anspruch 5, wobei sich in der Führungsfläche mit einer Unterdruckquelle (6) verbundene Öffnungen zum Ansaugen des Etikettenstreifens (1) an die Führung (7) befinden.

7. Vorrichtung nach Anspruch 5, wobei die Führungen (7) an ihren seitlichen Rändern den Etikettenstreifen (1) an der Führung (7) haltende schmale Deckflächen (33) mit klebstoffabweisender Oberfläche aufweisen.

8. Vorrichtung nach Anspruch 5, wobei die Führung (7) an ihren seitlichen Rändern den Etikettenstreifen (1) leitende ein seitliches Ausweichen des Etikettenstreifens (1) über die Führungsfläche hinaus verhindernde Begrenzungsflächen (31) aufweist.

9. Vorrichtung nach Anspruch 5, wobei sich in der Führungsfläche ein Durchbruch (34) für einen den Etikettenstreifen (1) auf die Andruck- und Appliziertrommel (17) schiebenden Reibradantrieb, bestehend aus einem Reibrad (8) mit gesteuertem Antrieb (9) und einer Andruckrolle (10), befindet.

10. Vorrichtung nach Anspruch 5, wobei der Reibradantrieb schwenkbar auf einer Drehachse (29) gelagert ist, die mittig und senkrecht zur Führungsfläche in Etikettenzuführrichtung vor dem Reibrad (8) angeordnet ist.

## Claims

1. Arrangement for applying self-adhesive labels to flat articles which are transported separately along a predetermined conveying path by a conveying arrangement, having a pressure-exerting and applying drum (17) which is driven in a controlled manner such that the label (16), when pressed onto the envisaged location of the article (20), has approximately the same speed as the article (20), and the surface of which has openings which are connected to a negative-pressure source (19) and are intended for retaining the labels (16), having a resilient and/or resiliently mounted mating roller (26) for pressing the labels (16) onto the surface of the articles (20), and having a label-conveying and - cutting arrangement (4) which is intended for feeding a label strip (1) to the pressure-exerting and applying drum (17), and cutting off the label-strip part located on the pressure-exerting and applying drum (17), and is controlled using at least one sensor for determining the position of the article (20), **characterized in that** the pressure-exerting and applying drum (17), which is driven in a controlled manner in start-stop operation, can be braked once it has been accelerated from a standstill and the label (16) has been applied, such that, following one complete revolution, it comes to a standstill in the starting position again, and that the label-conveying and -cutting arrangement (4) curves said label strip (1) forward out of its plane, in accordance with the curvature of the surface of the pressure-exerting and applying drum (17), pushes it, in the direction of the axis of rotation of the pressure-exerting and applying drum (17), in accordance with the selected label height, onto the stationary pressure-exerting and applying drum (17) with the adhesive side outwards, and severs it from the rest of the label strip (1).

2. Arrangement according to Claim 1, it being the case that the pressure-exerting and applying drum (17), with a spatially fixed axis of rotation, has a first casing region (23), which accommodates the label and in which there are located openings which are connected to the negative-pressure source (19), with a circular curvature, the centre point of the circle being located on the axis of rotation, and has a second casing region (24), of which the surface is displaced inwards to such an extent as to avoid disruptive contact between the flat articles (20) and the second casing region (24), and the two regions (23, 24) are connected to one another via transition regions (25) having the same direction of curvature.

3. Arrangement according to Claim 1, it being the case that the circular-cylindrical pressure-exerting and applying drum (17) is arranged such that it can be moved in a controlled manner towards the transporting path of the flat articles and away from the same.

4. Arrangement according to Claim 2 or 3, it being the case that n arrangements, where n > 1, for applying labels (16) are arranged one behind the other on the transporting path of the flat articles (20) and each arrangement applies a label (16) to every mth article, where m ≥ 1, m and n being variables which are independent of one another, and that, for application purposes, the surface of the pressure-exerting and applying drum (17) is spaced apart from the respective article (20) by a distance which allows the labels (16) to be pressed on and applied and, when the latter are not being applied, the surface of the pressure-exerting and applying drum (17) is spaced apart from the article (20) by a distance which reliably prevents disruptive contact.

5. Arrangement according to Claim 1, it being the case that the label-conveying and -cutting arrangement (4) has a shaped guide (7) over which the label strip (1) is guided and which, in the strip-transporting direction, merges from a guide surface at the label-strip inlet which is curved to a slight extent, if at all, into a guide surface at the label-strip outlet which has a curvature adapted to the surface of the pressure-exerting and applying drum (17) which accommodates the labels (16).

6. Arrangement according to Claim 5, it being the case that openings which are connected to a negative-pressure source (6) are located in the guide surface for the purpose of attaching the label strip (1) to the guide (7) by suction.

7. Arrangement according to Claim 5, it being the case that the guides (7), on their lateral borders, have narrow top surfaces (33) which retain the label strip (1) on the guide (7) and have an adhesive-repelling face.

8. Arrangement according to Claim 5, it being the case that the guide (7), on its lateral borders, has boundary surfaces (31) which direct the label strip (1) and prevent the label strip (1) from yielding laterally beyond the guide surface.

9. Arrangement according to Claim 5, it being the case that located in the guide surface is a through-passage (34) for a friction-wheel drive which pushes the label strip (1) onto the pressure-exerting and applying drum (17), the friction-wheel drive comprising a friction wheel (8) with a controlled drive (9) and a pressure-exerting roller (10).

10. Arrangement according to Claim 5, it being the case that the friction-wheel drive is mounted pivotably on a swivel pin (29) which is arranged centrally and perpendicularly to the guide surface, upstream of the friction wheel (8) as seen in the label-feed direction.

## Revendications

1. Dispositif pour appliquer des étiquettes autocollantes sur des objets plats qui sont transportés individuellement à l'aide d'un dispositif de convoyage le long d'un parcours prédéterminé, comportant un tambour de pression et d'application (17) entraîné de façon commandée qui est entraîné de façon commandée de telle manière que l'étiquette (16) présente approximativement la même vitesse que l'objet (20) lors de l'application à l'endroit prévu de l'objet (20) et dont la surface présente des ouvertures qui sont liées à une source de dépression (19) et qui servent à maintenir les étiquettes (16), comportant un rouleau opposé (26) élastique et/ou monté de façon élastique destiné à appliquer les étiquettes (16) sur la surface des objets (20) et comportant un dispositif de convoyage et de découpe des étiquettes (4) qui sert à conduire une bande d'étiquettes (1) au tambour de pression et d'application (17) et à couper la partie de bande d'étiquettes située sur le tambour de pression et d'application (17) et qui est commandé en ayant recours à au moins un capteur destiné à déterminer la position de l'objet (20),
**caractérisé en ce que** le tambour de pression et d'application (17), entraîné selon un fonctionnement marche / arrêt, peut être freiné après l'accélération à partir de la position d'arrêt et après l'application de l'étiquette (16) de telle manière qu'il s'arrête dans la position initiale après avoir effectué une rotation en tout et
le dispositif de convoyage et de découpe des étiquettes (4) courbe préalablement cette bande d'étiquettes (1) qui sort de son plan en fonction de la courbure de la surface du tambour de pression et d'application (17), la repousse sur le tambour de pression et d'application (17) arrêté, en direction de l'axe de rotation du tambour de pression et d'application (17) en fonction de la hauteur choisie de l'étiquette avec le côté collant vers l'extérieur, et la sépare des autres bandes d'étiquettes (1).

2. Dispositif selon la revendication 1, pour lequel le tambour de pression et d'application (17) comportant un axe de rotation fixe dans l'espace présente une première zone d'enveloppe (23) qui reçoit l'étiquette et dans laquelle se trouvent les ouvertures liées à la source de dépression (19), comportant une courbure circulaire, pour lequel le centre du cercle se trouve dans l'axe de rotation et une deuxième zone d'enveloppe (24) dont la surface est poussée vers l'intérieur à une distance telle qu'on empêche que la deuxième zone d'enveloppe (24) ait un contact perturbateur avec les objets (20) plats et les deux zones (23, 24) sont reliées l'une à l'autre au moyen de zones de transition (25) qui présentent la même direction de courbure.

3. Dispositif selon la revendication 1, pour lequel le tambour de pression et d'application (17) cylindrique circulaire est disposé sur la voie de transport des objets plats de façon à pouvoir être rapproché et éloigné d'elle de façon commandée.

4. Dispositif selon la revendication 2 ou 3, pour lequel n dispositifs, où n > 1, destinés à appliquer des étiquettes (16) sont placés les uns derrière les autres sur la voie de transport des objets (20) plats et chaquedispositif applique une étiquette (16) sur chaque m-ième objet, où m 1, m et n étant des variables indépendantes l'une de l'autre et en cas d'application la surface du tambour de pression et d'application (17) présentant une distance par rapport à l'objet (20) concerné qui permet la pression et l'application des étiquettes (16) et en cas de non-application la surface du tambour de pression et d'application (17) présentant une distance par rapport à l'objet (20) qui empêche de façon certaine un contact perturbateur.

5. Dispositif selon la revendication 1, pour lequel le dispositif de convoyage et de découpe des étiquettes (4) présente un guidage (7) façonné qui permet de guider la bande d'étiquettes (1) et qui, en direction de transport des bandes, à l'entrée des bandes d'étiquettes, à partir d'une surface de guidage légèrement courbe ou non courbe se transforme à la sortie de la bande d'étiquettes en une surface de guidage qui présente une courbure ajustée à la surface, recevant les étiquettes (16), du tambour de pression et d'application (17).

6. Dispositif selon la revendication 5, pour lequel des ouvertures qui servent à aspirer la bande d'étiquettes et qui sont liées à une source de dépression (19) dans la surface de guidage se trouvent sur le guidage (7).

7. Dispositif selon la revendication 5, pour lequel les guidages (7) présentent sur leurs bords latéraux des surfaces de recouvrement (33) étroites qui maintiennent la bande d'étiquettes (1) sur le guidage (7) et qui ont une surface qui repousse la colle.

8. Dispositif selon la revendication 5, pour lequel le guidage (7) présente sur ses bords latéraux des surfaces de délimitation (31) qui conduisent la bande d'étiquettes (1) et qui empêchent un glissement latéral de la bande d'étiquettes (1) en dehors de la surface de guidage.

9. Dispositif selon la revendication 5, pour lequel il y a dans la surface de guidage un passage (34) destiné à un entraînement à roue de friction qui pousse la bande d'étiquettes (1) sur le tambour de pression et d'application (17) et qui se compose d'une roue de friction (8) comportant un entraînement (9) commandé et d'un galet de pression (10).

10. Dispositif selon la revendication 5, pour lequel l'entraînement à roue de friction est monté sur un axe de rotation (29) pivotant qui est disposé devant la roue de friction (8) au centre et perpendiculairement à la surface de guidage en direction de l'amenée des étiquettes.
